# EUROPÄISCHE PATENTSCHRIFT

(11) **EP 0 275 384 B1**
(45) Veröffentlichungstag und Bekanntmachung des Hinweises auf die Patenterteilung: **12.06.1991**
(21) Anmeldenummer: 87116369.7
(22) Anmeldetag: 06.11.1987
(51) Int. Cl.: H05B 7/06, F27D 11/10

(54) **Metallurgisches Gefäss, insbesondere Elektroofen mit einer oder mehreren Bodenelektroden**
Metallurgic vessel, particularly an electric furnace with one or more bottom electrodes
Récipient métallurgique en particulier four électrique avec ou plusieurs électrodes de fond

(30) Priorität: 22.01.1987 DE 3701678
(43) Veröffentlichungstag der Anmeldung: 27.07.1988
(73) Patentinhaber: MAN Gutehoffnungshütte Aktiengesellschaft, 46122 Oberhausen (DE)
(72) Erfinder: Guido, Heinz, D-4100 Duisburg 25 (DE)

(56) Entgegenhaltungen:
- EP-A- 0 058 817
- EP-A- 0 133 925

## Beschreibung

Elektroöfen, insbesondere Gleichstrom-Lichtbogenöfen, besitzen eine Kontakteinrichtung in ihrem Boden, die während des Einschmelzvorganges den erforderlichen elektrischen Kontakt zum Schrott bzw. zur Schmelze herstellt.

Eine derartige Kontakteinrichtung ist z.B. in der EP-B1 0 058 817 beschrieben.

Diese Bodenelektroden unterliegen einem im Verhältnis zur Ofenherdausmauerung voreilenden Verschleiß. Da das Auswechseln einzelner Kontaktstäbe einen relativ großen Arbeitsaufwand bedeutet, ist man in der Praxis dazu übergegangen, in entsprechenden Zeitabständen alle Kontaktstäbe gemeinsam auszuwechseln.

Dieses Auswechseln geschieht vorzugsweise, indem die Bodenelektrode in einem Stück aus dem Ofengefäß entfernt und durch eine neue ersetzt wird. Die Stromkabel verbleiben hierbei aufgehängt am Ofengefäßboden.

Aus der EP-A1- 0 133 925 ist eine Bodenelektrodenanordnung für einen Gleichstrom-Lichtbogenofen bekannt, die eine einzige Bodenelektrode in mehreren Ausführungsformen, vorzugsweise rund oder auch polygonal, beschreibt, deren Querschnitt sich zum Ofeninneren hin verjüngt, erweitert oder zylindrisch bleibt, um diese von außen in Richtung des Ofengefäßinneren ausbauen zu können.

Zur Stromübertragung in die Bodenelektrode ist das Anschlußstück als eine vorzugsweise aus Kupfer bestehende Kontakthülse ausgebildet. Die Bodenelektrode ist auf den Seitenflächen der Kontakthülse abgestützt und das Anschlußstück ist mit gegen die Elektrode hin geschlossenen Kühlkanälen versehen.

Die Kontaktlaschen am Anschlußstück der Bodenelektrode werden mittels Schraubverbindungen mit den elektrischen Stromzuführungskabeln verbunden. Diese Laschen sind im Gegensatz zu der Erfindung durch eine Schraubverbindung zu lösen oder zu befestigen.

Aufgabe der Erfindung ist es, eine Aufhängung für die Stromkabel an dem Gegenkontakt der Bodenelektrode zu schaffen, die gleichzeitig auf einfache Weise die für die Stromleitung erforderliche zuverlässige Befestigung zur Bodenelektrode herstellt und die sich verzwängungsfrei möglichen Vesetzungen und Fluchtungsungenauigkeiten anpaßt.

Diese Aufgabe wird nach der Erfindung in der Weise gelöst, wie es in den Patentansprüchen angegeben ist. Die erfindungsgemäße Ausgestaltung der Aufhängevorrichtung zeichnet sich auch dadurch aus, daß auch nach mehrmaligem Wechsel der Bodenelektrode die Kontakteinrichtungen wiederverwendbar sind.

Ein Ausführungsbeispiel der Stromkabelaufhängung wird nachfolgend anhand der schematischen Zeichnungen näher erläutert.

Es zeigen:
- Fig. 1: einen Schnitt durch ein Elektroofengefäß,
- Fig. 2: einen Schnitt durch die Kabelaufhängung und die Andrückeinrichtung,
- Fig. 3: einen Schnitt durch die Kabelaufhängung und die isolierte Befestigung.

Fig. 1 zeigt das Ofengefäß (1) mit der im Innern befindlichen feuerfesten Ausmauerung (2). Im Zentrum des Ofengefäßbodens ist die Bodenelektrode, bestehend aus Tragplatte (3), Basisplatte (4), Kontaktstäben (5), Gegenkontakt (14) und feuerfester Ausstampfung (6) erkennbar. Die Stromkabel (7) sind an den Laschen (8) befestigt. Mittels Tragbolzen (9) sind die Laschen in einem Spannrahmen (10) aufgehängt.

Der Spannrahmen (10) ist an zwei Trägern (11) isoliert befestigt, die ihrerseits am Ofengefäß verankert sind.

Fig. 2 zeigt die Details der beschriebenen Anordnung. Die Verbindung zwischen den Tragbolzen (9) und der Lasche (8) ist winkelbeweglich, kann z.B. ein Gelenklager sein. Durch die Winkelbeweglichkeit ist es der Lasche möglich, sich ohne Verzwängung exakt an den Gegenkontakt (14) der Bodenelektrode anzulegen. Eine Feder (13), die in dem Spannrahmen (10) eingebaut ist, drückt mittels verschiebbarem Tragbolzen (9) und Gelenklager (12) die Lasche (8) an den Gegenkontakt (14). Das zum Auswechseln der Bodenelektrode notwendige Öffnen der Kontakteinrichtung geschieht auf die Weise, daß von außerhalb des Spannrahmens die Tragbolzen (9) zurückgezogen werden. Hierdurch werden auch die Laschen (8) zurückgezogen und wird der Kontakt geöffnet.

In der praktischen Ausgestaltung der Erfindung sind zahlreiche Variationen denkbar. So kann das Andrücken der Laschen anstelle von Federn auch durch hydraulische oder pneumatische Elemente bewirkt werden. Das Zurückziehen der Tragbolzen kann geschehen durch Abdrückschrauben, Keile oder hydraulische oder pneumatische Elemente.

Fig. 3 zeigt die Vorrichtung in einer um 90 ° gedrehten Schnittdarstellung. Es ist erkennbar, daß der Spannrahmen (10) über eine Schiebeverbindung (15) an den Isolatoren (16) befestigt ist. Mittels dieser Schiebeverbindung kann sich der Spannrahmen (10) beim Andrücken der Laschen (8) selbsttätig nach dem Gegenkontakt (14) ausrichten. Diese durch die Schiebeverbindung und die Winkelbeweglichkeit der Gelenklager erzielte Verzwängungsfreiheit der Laschen (8) sichern diesen ein korrektes Anliegen am Gegenkontakt (14) und eine gleichmäßige Druckverteilung über die gesamte Kontaktfläche.

Die Isolatoren (16) sind an den Trägern (11) angebracht. Die Träger (11) sind am Ofengefäß (1) befestigt. Durch diese Anordnung wird bewirkt, daß der Stromfluß ausschließlich über die Laschen und die Bodenelektrode in die Schmelze erfolgt.

## Patentansprüche

1. Metallurgisches Gefäß, insbesondere Elektroofen, mit einer oder mehreren Bodenelektroden (5), an deren Gegenkontakt (14) die an Laschen (8) befestigte Stromkabel (7) angeschlossen sind,
dadurch gekennzeichnet,
daß die Laschen (8) die Kontaktstücke für den Gegenkontakt (14) der Bodenelektrode (5) bilden, daß die Laschen (8) mittels Tragbolzen (9) in Gelenklagern (12) befestigt und horizontal verschiebbar angeordnet sind, und daß die Laschen (8) durch Federn (13) an den Gegenkontakt (14) der Bodenelektrode (5) gepreßt werden.

2. Metallurgisches Gefäß nach Anspruch 1,
dadurch gekennzeichnet,
daß die Laschen (8) mittels Tragbolzen (9) mechanisch, pneumatisch oder hydraulisch an den Gegenkontakt (14) der Bodenelektrode (5) angedrückt werden.

3. Metallurgisches Gefäß nach den Ansprüchen 1 und 2,
dadurch gekennzeichnet,
daß die Laschen (8) an Tragbolzen (9) in einem Spannrahmen (10) aufgehängt sind, der über Träger (11) mit dem Gefäß (1) verbunden ist.

4. Metallurgisches Gefäß nach Anspruch 1,
dadurch gekennzeichnet,
daß der Spannrahmen (10) für die Laschen (8) zum Gefäß (1) hin über Isolatoren (16) isoliert ist.

5. Metallurgisches Gefäß nach den Ansprüchen 3 und 4,
dadurch gekennzeichnet,
daß der Spannrahmen (10) über eine Schiebeverbindung (15) an den Isolatoren (16) befestigt ist.

## Claims

1. Metallurgic vessel, particularly an electric furnace, with one or more bottom electrodes (5), to the co-operating contact (14) of which the current cables (7), secured on side bars (8), are connected, characterised in that the side bars (8) form the contact parts for the cooperating contact (14) of the bottom electrode (5); in that the side bars (8) are secured by means of carrier bolts (9) in hinged bearings (12) and are disposed so as to be horizontally displaceable; and in that side bars (8) are pressed by springs (13) against the co-operating contact (14) of the bottom electrode (5).

2. Metallurgic vessel according to claim 1, characterised in that the side bars (8) are mechanically, pneumatically or hydraulically pressed against the cooperating contact (14) of the bottom electrode (5) by means of carrier bolts (9).

3. Metallurgic vessel according to claims 1 and 2, characterised in that the side bars (8) are suspended on carrier bolts (9) in a clamping frame (10) which is connected to the vessel (1) by means of carriers (11).

4. Metallurgic vessel according to claim 1, characterised in that the clamping frame (10) for the side bars (8) is insulated towards the vessel (1) via insulators (16).

5. Metallurgic vessel according to claims 3 and 4, characterised in that the clamping frame (10) is secured to the insulators (16) via a sliding connection (15).

## Revendications

1. Récipient métallurgique, notamment four électrique avec une ou plusieurs électrodes de fond (5), au contact antagoniste (14) desquelles sont raccordés les câbles (7) d'amenée du courant fixés sur des languettes (8), récipient métallurgique caractérisé en ce que les languettes (8) constituent les pièces de contact pour le contact antagoniste (14) de l'électrode de fond (5), en ce que les languettes (8) sont fixées au moyen de goujons porteurs (9) dans des paliers à rotules (12) et sont disposées de façon à pouvoir coulisser horizontalement, et en ce que les languettes (8) sont pressées par des ressorts (13) contre le contact antagoniste (14) de l'électrode de fond (5).

2. Récipient métallurgique selon la revendication 1, caractérisé en ce que les languettes (8) sont pressées mécaniquement, pneumatiquement ou hydrauliquement contre le contact antagoniste (14) de l'électrode de fond (5) au moyen de goujons porteurs (9).

3. Récipient métallurgique selon les revendications 1 et 2, caractérisé en ce que les languettes (8) sont suspendues à des goujons porteurs (9) dans un cadre de serrage (10) qui est relié au récipient (1) par l'intermédiaire de supports (11).

4. Récipient métallurgique selon la revendication 1, caractérisé en ce que le cadre de serrage (10) pour les languettes (8) est isolé par rapport au récipient (1) par l'intermédiaire d'isolateurs (16).

5. Récipient métallurgique selon les revendications 3 et 4, caractérisé en ce que le cadre de serrage (10) est fixé aux isolateurs (16) par l'intermédiaire d'une liaison coulissante (15).
